# NEUE EUROPÄISCHE PATENTSCHRIFT

(11) **EP 0 003 720 B2**
(45) Veröffentlichungstag und Bekanntmachung des Hinweises auf die Entscheidung über den Einspruch: **29.04.1987**
(45) Hinweis auf die Patenterteilung: 20.01.1982
(21) Anmeldenummer: 79810013.7
(22) Anmeldetag: 05.02.1979
(51) Int. Cl.: E01C 11/02, E01D 19/06, E04B 1/68, E04D 13/00

(54) **Verfahren zum rissicheren, dichten Anschluss eines Asphaltbelages an einen Bauteil, Satz von Profilen zur Durchführung dieses Verfahrens und nach dem Verfahren erstellte Baukonstruktion**
Method of making a crack-proof, impervious joint between an asphaltic surfacing and part of a structure, set of shaped elements for carrying out the method and structure built according to the method
Procédé de raccordement étanche, à l'épreuve de la fissuration, d'un revêtement d'asphalte à un élément de construction, jeu des profilés pour la mise en oeuvre du procédé et contruction construit selon ce procédé

(30) Priorität: 13.02.1978 CH 1550/78
(43) Veröffentlichungstag der Anmeldung: 22.08.1979
(73) Patentinhaber: F. Kilcher Bauisolationen AG, CH-4565 Recherswil (CH)
(72) Erfinder: Guénat, Robert, CH-1772 Nierlet-les-Bois (CH)
(74) Vertreter: Steiner, Martin

## Beschreibung

Die vorliegende Erfindung betrifft ein Verfahren zum rißsicheren, dichten Anschluss eines Asphaltbelages an einen Bauteil, insbesondere Betonteil. Solche Anschlüsse sind erforderlich bei Betonbrücken, und zwar sowohl an den Rändern der Fahrbahn als auch an den Rändern von Gehsteigen, bei Flachdächern u.dgl. Die zu diesem Zwecke übliche Fugenverkittung erweist sich als ungenügend, denn infolge des starken Schwindens des Asphaltbelages entstehen bereits bei Abkühlung unter etwa 140° C, jedenfalls aber später, bei sehr tiefen Temperaturen Risse, die früher oder später zur Beschädigung des Asphaltbelages und/oder des Bauteils in der Umgebung der Fuge führen.

Die genannten Nachteile können nicht vermieden werden, wenn in bekannter Weise längs der Fuge zwischen dem Asphaltbelag und dem Betonbauteil eine sich nach unten verjüngende Nut gefräst und diese mit einem bituminösen Kautschuk vergossen wird (CH-A-373 777).

Es ist auch bekannt, vor dem Einbringen des Asphaltes am Bauwerk ein Fugenband anzubringen (DE-A-1 965 092). Auch dieses Vorgehen hat sich als ungenügend erwiesen, um allen Anforderungen gerecht zu werden.

Versuche haben nämlich gezeigt, dass zur Erzielung eines dauerhaften, rißsicheren und dichten Anschlusses eines Asphaltbelages an einen starren Bauteil, insbesondere Betonteil, ganz bestimmte Voraussetzungen zu erfüllen sind, d.h. dass während des Einbringens und Erstarrens des Betons in bestimmter Weise vorzugehen ist, um alle Vorbedingungen zu erfüllen, damit weder während des Einbringens und Erstarrens des Asphalts noch später bei den grossen zu erwartenden Temperaturunterschieden trotz seiner geringen Zugfestigkeit, seines starken Schwindens beim Erstarren und seiner Plastizität und seines hohen Ausdehnungskoeffizienten Risse und in ihrer Folge grössere Schäden auftreten.

Der Erfindung liegt die Aufgabe zugrunde, ein Verfahren anzugeben, welches den vorerwähnten komplexen Anforderungen genügt und Rissbildungen, sei es durch Reissen des Asphalts oder Ablösen der Fugendichtung vom Asphalt oder vom Bauwerk, sicher und dauernd zu vermeiden gestattet.

Diese Aufgabe wird dadurch gelöst, dass am Bauteil ein Anschlussprofil angelegt wird, das den Asphalt beim Aufbringen des Asphaltbelages mindestens im oberen Teil vom Bauwerk trennt, und dass das Anschlussprofil nach mindestens teilweisem Erstarren des Asphaltbelages gespreizt wird.

Es genügt somit nicht, irgendein Dichtungsband einzulegen oder eine Dichtungsmasse in die Fuge einzubringen, sondern es ist ein Anschlussprofil vorzusehen, welches ohne erhebliche Verformungskräfte dem Asphaltbelag bei seinem Erstarren folgen kann, und das dann zusätzlich gespreizt wird, und zwar erst wenn der Asphalt soweit verfestigt ist, dass er durch den Spreizdruck nicht verformt wird.

Vorzugsweise wird ein gekammertes Anschlussprofil hoher Elastizität und/oder ein gekammertes Spreizprofil zum Spreizen desselben verwendet, um in allen Phasen eine hohe Deformierbarkeit des Anschlussprofils zu erzielen.

Es ist zwar aus der DE-A-2 249 879 bekannt, eine V-förmige Scheidenprofilleiste in einen noch nicht erhärteten Estrich, also nicht ausdrücklich in Asphalt, längs einer Betonwand einzudrücken und dann in die Scheidenprofilleiste eine gegebenenfalls keilförmig ausgebildete Füllprofilleiste einzusetzen. Ein Spreizen der Scheidenprofilleiste nach mindestens teilweisem Erstarren des Estrichs ist jedoch nicht vorgesehen, und das bekannte Verfahren ist daher weder zum rissfreien Erstellen eines Anschlusses eines Asphaltbelages geeignet, noch konnte es ein hierfür optimales Vorgehen anregen.

Die Erfindung betrifft auch einen Satz von Profilen zur Durchführung des oben erläuterten Verfahrens, mit spreizbarem Anschlussprofil und in dasselbe steckbarem Spreizprofil, z. B. Keilband.

Die Erfindung betrifft schliesslich auch eine Baukonstruktion mit einem Asphaltbelag, der nach dem Verfahren nach Anspruch 1 an das Bauteil angeschlossen ist, wobei an der Anschlußstelle des Asphaltbelages am Bauteil, insbesondere Betonbauteil der Baukonstruktion ein Anschlussprofil eingelegt ist, in das ein Spreizprofil eingesetzt ist.

Die Erfindung wird nun anhand der Zeichnung näher erläutert, die ein Ausführungsbeispiel zeigt.
Fig. 1 zeigt einen Querschnitt durch den massgebenden Teil des Bauwerks unmittelbar nach erfolgtem Giessen des Asphaltbelages,
Fig. 2 zeigt ein Spreizprofil,
Fig. 3 zeigt ein Anwendungsbeispiel der Erfindung, und
Fig. 4 zeigt eine Ausführungsvariante.
Fig. 1 zeigt einen Betonbauteil 1,

beispielsweise die Fahrbahn einer Brücke, auf dessen Boden 2 ein Asphaltbelag 3 aufzubringen ist. Gegen die seitliche Begrenzungswand 4 wird unten ein Trennprofil 5, beispielsweise aus Neopren, angelegt. Dieses Trennprofil besteht aus einzelnen Kammerprofilen unterschiedlicher Höhe, die einseitig mit T-förmigen Verankerungsrippen 6 versehen sind, während die gegenüberliegende Seite flach ausgebildet ist. Die flachen Seiten sind mittels eines geeigneten Klebers, beispielsweise Neopren-Kleber mit dem Beton verklebt. Die Trennprofile werden bandförmig in einer bestimmten Breite hergestellt, wobei immer abwechslungsweise ein höheres und ein niedrigeres Kastenprofil aufeinander folgen, derart, dass Profile geeigneter Höhe längs den schwächsten Stellen 7 von den Bändern abgerissen werden können. Im vorliegenden Falle sind nur zwei Kastenprofile erforderlich.

Über dem Trennprofil 5 ist ein V-förmiges Anschlussprofil 8 mit gekammerten Schenkeln angeordnet. Die eine flache Seite dieses Profils, das ebenfalls aus Neopren bestehen kann, ist mittels Neopren-Kleber mit der Seitenwand 4 des Betonteils 1 verklebt. An der gegenüberliegenden Seite ist auch dieses Anschlussprofil mit T-förmigen Verankerungsrippen 6 versehen. Der keilförmige Zwischenraum zwischen den beiden Schenkeln des Profils 8 ist mit einem bandförmigen Streifen 9 abgeschlossen, der an den schwachen Verbindungsstellen 10 mit den Profilschenkeln leicht abgerissen werden kann. Das Anschlussprofil 8 weist an der dem Betonteil 1 zugewandten Seite eine hochstehende Lippe 11 auf.

Sind die Profile 5 und 8 gemäss Fig. 1 an der Seitenwand des Betonteils 1 angebracht, wird der Asphaltbelag 3 gegossen, wobei dank den Verankerungsrippen 6 eine zugfeste Verbindung zwischen den Profilen 5 und 8 einerseits und dem Asphaltbelag anderseits entsteht. Die Fuge zwischen dem Trennprofil 5 und dem Anschlussprofil 8 braucht nicht geklebt zu sein, sondern es genugt, wenn diese Profile so eng aufeinander liegen, dass der Asphalt nicht dazwischen bis an den Bauteil 1 durchdringen kann. Ist der Asphaltbelag mindestens teilweise erstarrt, wird der Profilstreifen 9 aus dem Profil ausgerissen und an seiner Stelle wird das keilförmige Spreizprofil 12 gemäss Fig.2 zwischen die Schenkel des Profile 8 eingepresst und damit dieses Profil gespreizt und elastisch zusammengedrückt. Zugleich entsteht oben ein dichter Abschluss des Spaltes im Profil 8. Die komplementäre Zahnung an der Innenseite der Schenkel des Profils 8 einerseits und an der Aussenseite des Spreizprofils 12 gemäss Fig. 2 anderseits gewährleistet einen tadellosen Halt des Spreizprofils 12 im Anschlussprofil 8. Im fertiggestellten Bauwerk mit vollständig ausgekühltem Asphaltbelag 3 ist somit das Anschlussprofil 8 immer noch elastisch komprimiert und kann somit bei weiterem Schwinden des Asphaltbelages bei sehr tiefen Temperaturen nicht von diesem Belag oder vom Betonteil 1 losgerissen werden. Es ist auch bei extrem tiefen Temperaturen nicht möglich, dass der Spreizkeil 12 nach Fig. 2 im Profil sich lockert und Wasser oder Verunreinigung zwischen sich und dem Profil 8 eindringen lässt. Die am Betonteil 4 hochgeführte Lippe 11 verhindert, dass sich im Bereiche der Fuge am Betonteil Moos und Verunreinigungen ansetzen.

Es genügt, dass im fertiggestellten Bauwerk das Anschlussprofil 8 dicht mit dem Betonteil 1 und dem Asphaltbelag 3 verbunden bleibt, sodass keinerlei Verunreinigung oder Wasser eindringen kann. Das Trennprofil 5 dient dagegen lediglich dazu, den Asphaltbelag beim Giessen von der Seitenwand 4 des Betonteils 1 getrennt zu halten. Dieses Profil kann beim Schwinden des Asphaltbelages vom Betonteil 1 abgerissen werden.

Es sind Ausführungsvarianten möglich. So kann die dem Asphaltbelag zugewandte Seite der Profile 5 und 8 mit Bitumenlack behandelt werden, was beim Giessen des Asphaltbelages eine noch bessere Verbindung dieser Profile mit dem Asphalt ergibt. Im fertiggestellten Bauwerk wird aber die Dichtung zwischen dem Anschlussprofil 8 und dem Asphalt in jedem Falle durch mechanischen Andruck dieses Profiles infolge seiner Spreizung sichergestellt.

Anstelle gekammerter Profile können auch Vollprofile aus Schaumkunststoff verwendet werden, doch weisen die gekammerten Profile bessere Alterungsbeständigkeit auf.

Als weitere Ausführungsvariante könnte ein V-förmiges Abschlussprofil mit dünneren, nicht gekammerten Schenkeln verwendet werden, in welches ein breiteres zur Erhöhung der Elastizität gekammertes Keilprofil eingepresst werden kann. Es wäre schliesslich auch möglich, anstelle des ausreissbaren Profilstreifens 9 eine abschliessende Wand über dem Spalt des Anschlussprofils 8 vorzusehen, welche Wand zum Einpressen des Spreizprofils aufgeschnitten werden kann.

Fig. 3 zeigt ein Anwendungsbeispiel mit mehreren Fugen, in welchen Anschlussprofile 8 verwendet werden. Der tragende Betonteil 13 einer Brücke ist mit einer Isolation 14 belegt. Auf dem Fahrbahnteil der Brücke sind zwei Asphaltschichten 15-und 16 aufgebracht. Auf dem unteren Asphaltbelag 15 liegen die Randsteine 17, zwischen welchen und dem oberen Asphaltbelag 16 ein Anschlussprofil 8 eingelegt ist. Ausserhalb der Randsteine 17 befindet sich ein Gehsteig mit einer Asphaltschicht 18. Zwischen dieser Asphaltschicht und den Randsteinen 17 einerseits und einem äusseren Abschlussprofil 19 anderseits ist wiederum je ein Anschlussprofil 8 eingelegt.

Fig. 4 zeigt eine Ausführungsvariante eines Profils, wobei entsprechende Teile gleich bezeichnet sind wie in Fig. 1. Anstelle der T-förmigen Verankerungsrippen sind etwas weiter auseinanderliegende Verankerungsrippen mit Köpfen 6' kreisrunden Querschnitts vorgesehen. Es hat sich gezeigt, dass der Asphalt beim Guss besser zwischen derartige Verankerungsrippen eindringt und eine bessere Verankerung erzielt wird.

Ausserdem ist ein Trennprofil 5 über eine Rippe 20 mit dem Anschlussprofil 8 verbunden. Es hat sich gezeigt, dass ein solches Gesamtprofil für die meisten Anwendungsfälle unverändert verwendbar ist. Gegebenenfalls kann aber das Trennprofil 5 vom Anschlussprofil getrennt werden und/oder es können zusätzliche Anschlussprofile gemäss Fig. 1 verwendet werden.

## Patentansprüche

1. Verfahren zum rißsicheren, dichten Anschluss eines Asphaltbelages an einen Bauteil, insbesondere Betonteil, dadurch gekennzeichnet, dass am Bauteil ein Anschlussprofil (8) angelegt wird, das den Asphalt beim Aufbringen des Asphaltbelages (3,16) mindestens im oberen Teil vom Bauteil trennt, und dass das Anschlussprofil (8) nach mindestens teilweisem Erstarren des Asphaltbelages gespreizt und elastisch zusammengedrückt wird, so dass das Profil dauernd unter Druckspannungen steht.

2. Verfahren nach Anspruch 1, dadurch gekennzeichnet, dass das V-förmige Anschlussprofil (8) durch Einbringen eines Spreizprofils (12) gespreizt wird.

3. Verfahren nach Anspruch 1 oder 2, dadurch gekennzeichnet, dass das einen oben geschlossenen Hohlraum aufweisende V-förmige Anschlussprofil (8) nach dem Einbringen des Asphaltbelages oben aufgerissen oder aufgeschnitten wird, worauf das Spreizprofil (12), z. B. ein Keilband, in den Hohlraum eingepresst wird.

4. Verfahren nach einem der Ansprüche 1-3, dadurch gekennzeichnet, dass das Anschlussprofil (8) mit dem Bauteil verklebt und auf der dem Asphaltbelag zugekehrten Seite mit Bitumenlack versehen wird.

5. Verfahren nach einem der Ansprüche 1-4, dadurch gekennzeichnet, dass am Bauteil unterhalb des Anschlussprofils (8) Trennprofile (5) angebracht werden.

6. Satz von Profilen zur Durchführung des Verfahrens nach Ansprüchen 1-5, gekennzeichnet durch ein spreizbares und dauernd elastisch zusammendrückbares Anschlussprofil (8) und ein in dasselbe steckbares Spreizprofil (12), z. B. Keilband.

7. Satz nach Anspruch 6, dadurch gekennzeichnet, dass das Anschlussprofil (8) einen V-förmigen Querschnitt aufweist und ein herausreissbares Verschlussprofil (9) aufweist.

8. Satz nach Anspruch 6 oder 7, dadurch gekennzeichnet, dass das Anschlussprofil (8) aus gekammertem Kunststoff oder aus Schaumkunststoff besteht und damit hohe elastische Zusammendrückbarkeit aufweist.

9. Satz nach einem der Ansprüche 6-8, gekennzeichnet durch ein zusätzliches Trennprofil (5), das bandartig mit mehreren trennbaren Kammerprofilen ausgebildet ist.

10. Satz nach einem der Ansprüche 6-9, dadurch gekennzeichnet, dass die Anschluss-und Trennprofile (5,8) eine flache Seite zum Anschluss an den Bauteil und eine mit Verankerungsrippen (6, 6') versehene Seite zum Anschluss an den Asphaltbelag aufweisen.

11. Satz nach Anspruch 10, dadurch gekennzeichnet, dass das Anschluss- und das Trennprofil trennbar in einem Profil verbunden sind (Fig.4).

12. Satz nach einem der Ansprüche 8-11, dadurch gekennzeichnet, dass die Anschluss-und/oder Trennprofile Verankerungsrippen (6') aufweisen, deren Querschnitt einen kreisförmigen Kopf aufweist (Fig. 4).

13. Baukonstruktion mit einem Asphaltbelag, der gemäss Verfahren nach Anspruch 1 an ein Bauteil angeschlossen ist, dadurch gekennzeichnet, dass an der Anschlussstelle des Asphaltbelages (3,16) am Bauteil, insbesondere Betonteil der Baukonstruktion, ein Anschlussprofil (8) eingelegt ist, in das ein Spreizprofil (12) eingesetzt ist.

14. Baukonstruktion nach Anspruch 13, dadurch gekennzeichnet, dass unterhalb des Anschlussprofils (8) ein Trennprofil (5) zwischen Bauteil und Asphaltbelag angeordnet ist.

15. Baukonstruktion nach Anspruch 13 oder 14, dadurch gekennzeichnet, dass das Anschlussprofil (8) und das Trennprofil mittels Verankerungsrippen (6, 6') mit dem Asphaltbelag verbunden sind.

16. Baukonstruktion nach einem der Ansprüche 13 bis 15, dadurch gekennzeichnet, dass das Anschlussprofil (8) eine sich am Bauwerk anlegende, aufwärts ragende Lippe (11) aufweist.

## Claims

1. Method for crack-proof connection of a layer of asphalt to a building element, particularly to a concrete element,
characterized in that,
a connecting profile (8) is applied to the building element, which separates the asphalt from the building element when the asphalt layer (3, 16) is applied, and that the connecting profile (8), when the layer of asphalt has at least partially solidified, is spread and elastically compressed, so that the profile is continuously submitted to compressive strains.

2. Method according to claim 1,
characterized in that,
the V-shaped connecting profile (8) is spread by insertion of a spreading profile (12).

3. Method according to claim 1 or 2,
characterized in that,
the V-shaped connecting profile (8) having a cavity closed at the upper side is torn up or slit at its upper side when the asphalt layer has been applied, whereafter the spreading profile (12), for instance a wedge tape, is pressed into the cavity.

4. Method according to one of claims 1 - 3,
characterized in that,
the connecting profile (8) is cemented with the building element and is provided with bituminous lacquer at its side facing the asphalt layer.

5. Method according to one of claims 1 - 4,
characterized in that,
separating profiles (5) are applied to the building element below the connecting profile (8).

6. Set of profiles for carrying out the method according to claims 1-5,
characterized by
a connecting profile (8) capable to be spread and continuously compressed and a spreading profile (12) adapted to be fitted into the same.

7. Set according to claim 6,
characterized in that,
the connecting profile (8) has a V-shaped cross section and an extractable closing profile (9).

8. Set according to claim 6 or 7,
characterized in that,
the connecting profile (8) consists of plastic material having cavities or of foamed plastic material, and thus has high elastic compressibility.

9. Set according to one of claims 6 - 8,
characterized by
an additional separating profile (5) which is in the form of a tape with several separable chamber profiles.

10. Set according to one of claims 6-9,
characterized in that,
the connecting and separating profiles (5, 8) have a flat side for connection to the building element and a side having anchoring ribs (6, 6') for connection to the asphalt layer.

11. Set according to claim 10,
characterized in that,
the connecting and separating profiles are separably connected in one profile (Fig. 4).

12. Set according to one of claims 6-11,
characterized in that,
the connecting and/or separating profiles have anchoring ribs (6') of which the cross section has a circular head (Fig. 4).

13. Building structure with an asphalt layer which, in accordance with the method of claim 1, is applied to a building element
characterized in that,
at the connection of the asphalt layer (3, 16) to the building element, particularly concrete element of the building structure, a connecting profile (8) is inserted into which a spreading profile is inserted.

14. Building structure according to claim 13,
characterized in that,
below the connecting profile (8) a separating profile (5) is arranged between the building element and the asphalt layer.

15. Building structure according to claim 13 or 14,
characterized in that,
the connecting profile (8) and the separating profile are connected to the asphalt layer by means of anchoring ribs (6, 6').

16. Building structure according to one of claims 13 to 15,
characterized in that, the connecting profile (8) has a lip (11) extending upwardly and applying against the building element.

## Revendications

1. Procédé pour un raccordement étanche, sans fissures entre un tapis d'asphalte et une partie de construction, en particulier une partie en béton,
caractérisé
par le fait qu'un profil de raccordement (8) est placé contre la partie de construction pour séparer l'asphalte au moins lors de l'épandage du tapis d'asphalte (3,16) et par le fait que le profil de raccordement (8), lorsque le tapis d'asphalte est au moins partiellement durci, est écarté et comprimé élastiquement, de sorte que le profil est continuellement soumis à des tensions de compression.

2. Dispositif selon la revendication 1,
caractérisé
par le fait que le profil de raccordement (8) en forme de V est écarté par la mise en place d'un profil d'écartement (12).

3. Procédé selon les revendications 1 ou 2,
caractérisé
par le fait qu'un profil de raccordement (8) en forme de V présentant vers le haut un espace vide fermé, est déchiré ou découpé à sa partie supérieure, après l'épandage du tapis d'asphalte pour ouvrir ledit espace dans lequel le profil d'écartement (12), par exemple une bande avec une section en forme de coin, est enfoncé.

4. Procédé selon l'une des revendications 1-3,.
caractérisé
par le fait que le profil de raccordement (8) est collé à la partie de construction et pourvu de laque à l'asphalte sur son côté tourné vers le tapis d'asphalte.

5. Procédé selon l'une des revendications 1-4,
caractérisé
par l'e fait que des profils de séparation (5) sont disposés contre la partie de construction, sous les profils de raccordement.

6. Jeu de profils pour la mise en oeuvre du procédé selon les revendications 1-5,
caractérisé
par un profil de raccordement (8) susceptible de s'écarter et d'être continuellement comprimé élastiquement et par un profil d'écartement (12), par exemple une bande avec une section en forme de coin, enfoncé dans le profil de raccordement.

7. Jeu selon la revendication 6,
caractérisé
par le fait que le profil de raccordement (8) a une section en forme de V et qu'il comprend un profil de fermeture (9) susceptible d'être arraché.

8. Jeu selon les revendications 6 ou 7,
caractérisé
par le fait que le profil de raccordement (8) est constitué de matière synthétique ou de matière plastique mousse avec des enceintes, de sorte qu'il présente une compressibilité élastique élevée.

9. Jeu selon l'une des revendications 6-8,
caractérisé
par un profil de séparation supplémentaire (5) en forme de bande comprenant plusieurs profilés creux séparables.

10. Jeu selon l'une des revendications 6-9, caractérisé par le fait que les profils de raccordement et de séparation (5, 8) ont un côté plat pour le raccordement avec la partie de construction et un côté avec des nervures d'ancrage pour le raccordement avec le tapis d'asphalte.

11. Jeu selon la revendication 10,
caractérisé
par le fait que le profil de raccordement et le profil de séparation sont réunis de manière séparable en un seul profil (Fig. 4).

12. Jeu selon l'une des revendications 6-11,
caractérisé
par le fait que le profil de raccordement et/ou le profil de séparation présentent des nervures d'ancrage (6') dont la section est en forme de tête ronde (Fig. 4).

13. Ouvrage de construction avec un tapis d'asphalte, qui, d'après le procédé selon la revendication 1, est placé contre une partie de construction,
caractérisé
par le fait qu'un profil de raccordement (6) est disposé à l'endroit de raccordement du tapis d'asphalte (3, 16) avec la partie de construction, en particulier la partie en béton de l'ouvrage, un profil de séparation (12) étant enfoncé dans le profil de raccordement.

14. Ouvrage selon la revendication 13,
caractérisé
par le fait qu'un profil de séparation (5) est disposé sous le profil de raccordement (8), entre la partie de construction et le tapis d'asphalte.

15. Ouvrage selon l'une des revendications 13 ou 14,
caractérisé
par le fait que le profil de raccordement (8) et le profil de séparation (5) sont ancrés dans le tapis d'asphalte par des nervures d'ancrage (6, 6').

16. Ouvrage selon l'une des revendications 13-15,
caractérisé
par le fait que le profil de raccordemnt (8) comprend une lèvre (11) dirigée vers le haut et s'appuyant contre la construction.
